# EUROPÄISCHE PATENTSCHRIFT

(11) **EP 2 151 278 B1**
(45) Veröffentlichungstag und Bekanntmachung des Hinweises auf die Patenterteilung: **02.03.2016**
(21) Anmeldenummer: 09012870.3
(22) Anmeldetag: 16.05.2007
(51) Int. Cl.: B01J 19/12, F26B 3/30, F26B 3/28, H05B 3/50, H05B 3/00

(54) **Bestrahlungseinrichtung**
Irradiation device
Dispositif de rayonnement

(30) Priorität: 22.06.2006 DE 102006028702
(43) Veröffentlichungstag der Anmeldung: 10.02.2010
(62) Teilanmeldung aus: 07725318.5
(73) Patentinhaber: Advanced Photonics Technologies AG, 83052 Bruckmühl (DE)
(72) Erfinder: Bär, Kai O. Dr., 83043 Bad Aibling (DE); Wirth, Rolf, 83052 Bruckmühl (DE)
(74) Vertreter: Heinze, Ekkehard

(56) Entgegenhaltungen:
- WO-A-2004/088713
- WO-A-2005/105448
- WO-A-2006/015694
- DE-A1- 10 238 253
- GB-A- 2 091 859
- US-A- 5 142 795

## Beschreibung

Die Erfindung betrifft eine Bestrahlungseinrichtung nach dem Oberbegriff von Anspruch 1.

Es sind Verfahren zur Behandlung von Lackbeschichtungen, Oberflächenstrukturen oder Druckfarben unter Einsatz von elektromagnetischer Strahlung bekannt, deren wesentlicher Wirkanteil im Bereich des nahen Infrarot, insbesondere im Wellenlängenbereich zwischen 0,8 µm und 1,5 µm, oder im Bereich der ultravioletten Strahlung (UV-Bereich) liegt. Bei diesen Anwendungen ist typischerweise die Ausbildung einer relativ großflächigen Bestrahlungszone mit hoher Leistungsdichte im Interesse einer hohen Produktivität des jeweiligen Verfahrens von Bedeutung.

Von daher ist auch der Einsatz von mehreren parallel zueinander angeordneten lang gestreckten Halogenlampen, die einen röhrenförmigen, an den Enden gesockelten Glaskörper mit mindestens einer Glühwendel haben, in einem lang gestreckten Reflektor als Bestrahlungsanordnung für thermische Bestrahlungsprozesse bekannt. Die mit derartigen Bestrahlungsanordnungen realisierten sehr hohen Leistungsdichten oberhalb (teilweise weit oberhalb) von 100 kW/m² erfordern zur Gewährleistung einer ausreichenden Lebensdauer der Lampen und Formbeständigkeit der Reflektoranordnungen eine Kühlung.

In der auf die Anmelderin zurückgehenden DE 100 51 641 A1 wird daher eine modular aufzubauende Bestrahlungsanordnung mit NIR-Strahlern und integrierter Flüssigkeitskühlung des Reflektors vorgeschlagen.

Aus der DE 100 51 642 A1 ist eine Bestrahlungsanordnung zur Ausführung von Prozessen der oben genannten Art bekannt, die einen gekühlten Hauptreflektor, der lang gestreckte Halogenlampen trägt, und seitlich von diesem angeordnete separate Seitenreflektoren aufweist. Diese sind insbesondere im Wesentlichen senkrecht zu der durch die Mittenachsen der Halogenlampen am Hauptreflektor aufgespannten Ebene angeordnet.

Aus der ebenfalls auf die Anmelderin zurückgehenden DE 100 51 905 A1 ist eine Strahlungsquelle mit lang gestreckten Halogenlampen bekannt, deren Enden rechtwinklig zum Glaskörper umgebogen und deren Glühfäden verdickt oder verdichtet ausgeführt sind. In einer bevorzugten Ausführung sind den Lampenenden Kühlmittel zur Wärmeabführung zugeordnet, die für einen steilen T-Gradienten zwischen den umgebogenen Bereichen des Glaskörpers und den benachbarten elektrischen Anschlüssen sorgen sollen. In einer noch spezielleren Ausführung ist zur Kühlung ein Pressluft-Strömungskanal mit nahe den Enden des Glaskörpers der Lampen angeordneten Austrittsöffnungen vorgesehen.

In der DE 102 57 432 A1 wird eine luftgekühlte Bestrahlungsanordnung vorgeschlagen, die einen rückseitig mit Kühlrippen ausgestatteten Reflektor und eine speziell gestaltete Kanalanordnung zur Zuleitung von durch ein Gebläse gelieferter Kühlluft zur Reflektorrückseite umfasst.

Die US 5,142,795 beschreibt eine Bestrahlungseinrichtung mit einer Mehrzahl von langgestreckten IR-Strahlern und aus Metallblech gefertigten Hauptreflektorabschnitten, der in einem mehrteiligen, ebenfalls im Wesentlichen aus Metallblech bestehenden Strahlergehäuse untergebracht sind, welches einen Strahlerhalterungs-Teil und einen hiermit verbundenen Luftkühler-Teil aufweist, wobei an der Grundplatte des Strahlerhalterungs-Teils Lampenanschlüsse montiert sind, von denen aus elektrische Anschlusskabel zu den Strahlerenden verlegt sind.

Die vorgenannten Strahlungsquellen bzw. Bestrahlungsvorrichtungen haben sich inzwischen in mannigfachen Anwendungen bestens bewährt, erreichen hohe Standzeiten und liefern Bestrahlungszonen mit weitgehend den von den Anwendern geforderten Parametern. Jedoch sind auch Anwendungssituationen aufgetreten, in denen die für den Einsatz bestimmter Bestrahlungsanordnungen erforderlichen Voraussetzungen - etwa Kühlwasser- oder Pressluftanschlüsse - nicht gegeben sind. Zudem bestehen in bestimmten Applikationen niedrige Kostenobergrenzen, deren Einhaltung mit bekannten Konstruktionen problematisch ist.

Der Erfindung liegt daher die Aufgabe der Bereitstellung einer verbesserten Bestrahlungseinrichtung zugrunde, die sich durch einen kostengünstigen und wartungsfreundlichen Aufbau auszeichnet und leicht an verschiedene Anwendungen anpassbar ist.

Diese Aufgabe wird durch eine Bestrahlungseinrichtung mit den Merkmalen des Anspruchs 1 gelöst. Zweckmäßige Fortbildungen des Erfindungsgedankens sind Gegenstand der abhängigen Ansprüche.

Die Erfindung schließt den wesentlichen Gedanken ein, unter bewusstem Abgehen von bislang vorherrschenden Entwicklungslinien eine Leichtbau-Bestrahlungseinrichtung mit entsprechend sehr geringer thermischer Masse und somit geringer thermischer Trägheit bereitzustellen. Sie schließt weiter den Gedanken ein, mindestens die wichtigsten Reflektorteile aus Metallblech zu fertigen, das mittels einfacher Bearbeitungsvorgänge (Abkanten, ggf. Biegen) in Kosten sparender Weise in die erforderliche Form gebracht wird.

Diese Merkmalskombination ermöglicht nicht nur eine kostengünstige Herstellung der wichtigsten Anlagenkomponenten, sondern auch deren leichte Montage und - falls erforderlich - Demontage und Auswechslung oder auch einfach Entnahme, zur Realisierung einer leistungsreduzierten Anlage, gemäß speziellen Anwender-Anforderungen. Zudem ermöglicht die Leichtbau-Ausführung aus kostengünstigen Ausgangsmaterialen erhebliche Materialkosteneinsparungen und zudem eine leichtere Handhabung der Reflektoren und ggf. weiterer Anlagenteile.

Erfindungsgemäß ist vorgesehen, dass im Strahlerhalterungs-Teil angepasste Buchsen als Fassungen für Steckkontakt-Sockel der Strahler vorgesehen sind, welche durch im Luftkühler-Teil angeordnete Fixierungsmittel fixiert und über im Luftkühler-Teil verlaufende Zuleitungen elektrisch angeschlossen sind. Hierbei lassen sich die Zuleitungen und Anschlüsse besonders leicht montieren und ggf. warten.

Im zweiten wesentlichen Denkansatz schließt die Erfindung den Gedanken ein, erhöhte Flexibilität bei der Anpassung an unterschiedliche Anwenderforderungen und Einsatzbedingungen durch einen modularen Aufbau der Bestrahlungseinrichtung zu erreichen. In diesem Zusammenhang gehört zur Erfindung weiterhin der Gedanke, einen separaten Strahlerhalterungs-Teil und mindestens einen Luftkühler-Teil - bevorzugt aber verschiedene Luftkühler-Teile - bereitzustellen und bedarfsweise miteinander zu verbinden. Hierdurch lassen sich Varianten mit interner Kühlung sowie solche zum Anschluss an externe Gebläse oder auch Druckluftversorgungen realisieren.

Besondere Flexibilität lässt sich durch eine Kombination der Modularität auf der Einzelstrahler-Ebene mit der Modularität des Gehäuseaufbaus erzielen.

In einer bevorzugten Ausführung der Erfindung gemäß dem erstgenannten Konzept ist vorgesehen, dass die Hauptreflektoren eine im Wesentlichen der Länge eines geradlinigen Abschnitts der Strahler entsprechende Länge haben und Sockelabschnitte der Strahler jenseits der Enden der Hauptreflektoren im Strahlergehäuse angeordnet sind. Hierdurch lassen sich die Hauptreflektoren in besonders einfacher Profilgestalt und damit besonders kostengünstig fertigen, denn die im Bereich der Lampenenden sinnvolle komplexere Reflektorgeometrie ist dann nicht mehr Teil der Hauptreflektoren.

Besondere Einfachheit in der Montage und Wartung der Bestrahlungseinrichtung lässt sich dadurch erreichen, dass die Hauptreflektoren mittels einer Rast- bzw. Klemmverbindung im Strahlergehäuse befestigt sind, die insbesondere ohne Werkzeug lösbar ist. Einfaches Ergreifen der Hauptreflektoren und Ausführung einfacher Handbewegungen reicht zum Einsetzen der Hauptreflektoren in das Strahlergehäuse sowie zum Entnehmen aus diesem aus, so dass etwa thermisch übermäßig beanspruchte oder beschmutzte Reflektoren auch von weniger qualifiziertem Personal leicht und sicher ausgetauscht werden können.

Eine optisch den Anforderungen genügende und zugleich besonders kostengünstige Ausführung der Bestrahlungseinrichtung lässt sich dadurch realisieren, dass die Hauptreflektoren die Form einer in einen Quader einbeschriebenen Rinne, insbesondere mit W- oder V-Profil, aufweisen. Diese Form lässt sich nämlich durch einfaches Abkanten eines dünnen Metallbleches (speziell eines Aluminiumbleches mit zumindest einseitig hochwertiger Oberfläche) realisieren.

Eine weitere bevorzugte Ausführung zeichnet sich dadurch aus, dass die Strahler seitlich gegenüber der Linie ihrer Längserstreckung versetzte und senkrecht zu dieser Linie verlaufende Sockelabschnitte aufweisen und den Sockelabschnitten Endreflektorabschnitte zugeordnet sind. Diese sind von den Hauptreflektoren getrennt und insbesondere für eine Mehrzahl von Strahler gemeinsam durch aus Metallblech gebogene und/oder abgekantete und im Strahlergehäuse separat von den Hauptreflektoren befestigte Endreflektoren gebildet. Auch diese lassen sich durch einfache Abkantvorgänge aus Metallblech (AI-Blech) kostengünstig fertigen, und zwar in einer an die speziellen optischen Verhältnisse an den Lampenenden angepassten Form. Wenn, wie es die Regel ist, die Strahler als NIR-Strahler (oder ggf. auch als UV-Strahler) mit einem zum Sockelabschnitt hin umgebogenen Strahlerkörper ausgebildet sind, sieht das so aus, dass die Endreflektoren eine hieran angepasste Trogform mit verschieden hohen und/oder unterschiedlich schräg stehenden Reflektorwänden aufweisen.

Im Interesse einer langen Lebensdauer der Hauptreflektoren und Strahler ist vorgesehen, dass Außenwandungen der Hauptreflektoren derart geformt und die Hauptreflektoren derart im Strahlergehäuse gehaltert sind, dass zwischen Ihnen erste Kühlluft-Durchgänge gebildet sind. Von der Rückseite der Reflektoren eingeblasene Kühlluft streicht dann zwischen den Hauptreflektoren hindurch und kühlt deren Flanken ebenso wie den Mittelteil, so dass thermische Verformungen weitgehend ausgeschlossen sind und die leichte Austauschbarkeit auch nach längerer Betriebsdauer erhalten bleibt.

In einer weiteren bevorzugten Ausführung ist vorgesehen, dass in den Endreflektoren zweite Kühlluft-Durchgänge zur Kühlung der Strahlerenden gebildet sind. Bekanntermaßen bedürfen die Strahlerenden bei der Kühlung besonderer Aufmerksamkeit, weil sie thermisch besonders beansprucht sind und bei praktisch weit verbreiteten Strahlerkonstruktionen dort thermisch empfindlicher Bauteile angeordnet sind.

Eine zweckmäßige Ausführung der vorgeschlagenen Bestrahlungseinrichtung gemäß dem zweiten konzeptionellen Ansatz zeichnete sich dadurch aus, dass der Strahlerhalterungs-Teil und der Luftkühler-Teil quaderförmig mit übereinstimmender Länge und Breite ausgeführt sind. Bedarfsweise können weitere quaderförmige Teile mit abgestimmten Abmessungen die Bestrahlungseinheit für spezielle Anwendungen komplettieren.

Bei einer ersten bevorzugten Ausführung ist vorgesehen, dass der Luftkühler-Teil ein Lüftergebläse aufnimmt und eine erste und zweite, einander gegenüberliegende Hauptfläche aufweist, wobei auf der ersten Hauptfläche der Strahlerhalterungs-Teil und auf der zweiten Hauptfläche eine Luftfilterplatte montiert ist. Die Luftfilterplatte kann hierbei ein weiteres quaderförmiges Teil oder eine rechteckige Platte im Sinne der oben erwähnten Komplettierung bilden, und verschiedene Ausführungen von Filterplatten können dem Luftkühler-Teil modular zugeordnet sein. Bevorzugt ist bei dieser Ausführung zwischen Gebläselüfter und Luftfilterplatte ein konischer oder als Pyramidenstumpf ausgebildeter, trichterförmig zum Gebläselüfter hin verlaufender Wandungsabschnitt vorgesehen.

In einer hierzu alternativen Ausführung des Luftkühler-Teils ist vorgesehen, dass dieses einen Luftkanalanschluss für einen externen Gebläselüfter und eine erste und zweite, einander gegenüberliegende Hauptfläche aufweist, wobei auf der ersten Hauptfläche der Strahlerhalterungs-Teil montiert und die zweite Hauptfläche geschlossen ist. Grundsätzlich kann auch ein standardisierter Druckluftanschluss zur Verbindung mit einer zentralen Druckluftversorgung vorgesehen sein, und diese kann ggf. auch auf der zweiten Hauptfläche angeordnet sein, wobei dann die Seitenflächen des Luftkühler-Teiles geschlossen sein werden.

Vorderseitig kann das Strahlergehäuse für spezielle Anwendungen geschlossen sein. Dies wird vorteilhafterweise dadurch gewährleistet, dass das Strahlergehäuse eine sich oberhalb von Oberkanten der Hauptreflektoren und optionalen Endreflektoren erstreckende Führung zur Aufnahme einer Schutzscheibe aufweist. Anstelle einer reinen Schutzscheibe kann hier auch eine Filterscheibe zur Ausfilterung unerwünschter Strahlungsanteile oder ggf. auch ein Schutzgitter o. Ä. eingesetzt werden.

Vorteile und Zweckmäßigkeit der Erfindung ergeben sich im Übrigen aus der nachfolgenden Beschreibung einer bevorzugten Ausführungsform anhand der einzigen Figur. Diese zeigt in einer teilweise geschnittenen perspektivischen Darstellung eine im Bereich des nahen Infrarot arbeitende Bestrahlungseinrichtung 1, die in modularer Bauweise in der hier gezeigten Ausführung lösbar aus einem Strahlerhalterungs-Teil 3, einem Luftkühler-Teil 5 und einer Luftfilterplatte 7 zusammengesetzt ist. Diese Komponenten haben gleiche Länge und Breite und ergeben im Zusammenbau daher einen gut handhabbaren und in einer Produktionsanlage montierbaren Gerätekörper in Quaderform. Dieser ist mit freiliegenden NIR-Strahlern 9 dargestellt, die Vorderseite des Strahlerhalterungs-Teils 3, das nachfolgend auch als Strahlergehäuse bezeichnet wird, kann aber auch durch eine Schutzscheibe verschlossen sein.

Es ist zu erkennen, dass die Rückseite der Luftfilterplatte 7 durch ein Gitter 11 gebildet ist, welches den Durchtritt von angesaugter Kühlluft in einen annähernd pyramidenstumpfartigen Trichter 13 erlaubt und zugleich einem dort vorgesehenen (in der Figur nicht dargestellten) Filtermaterial halt bietet. Das Luftkühler-Teil 5, dessen eine Stirnfläche der Luftfilterplatte 7 zugewandt und gewissermaßen durch den Ansaugtrichter 13 gebildet ist und dessen andere Stirnfläche dem Strahlerhalterungs-Teil 3 zugewandt ist, enthält einen oder mehrere Gebläselüfter 15. Mit diesem wird Kühlluft aus der Atmosphäre angesaugt und in den Strahlerhalterungs-Teil 3 zur Kühlung der Strahler 9 und zugehörigen Reflektoren geblasen.

In der Figur ist des weiteren zu erkennen, dass die Strahler 9 einen über den größten Teil ihrer Gesamterstreckung geradlinig lang gestreckten und an beiden Enden umgebogenen Glaskörper 17 und an dessen beiden Enden Sockel 19 mit Steckkontakten aufweisen. Diese sind in Buchsen 21 aufgenommen, die an der dem Luftkühler-Teil 5 benachbarten Stirnfläche des Strahlergehäuses 3 angebracht sind. Nicht dargestellte Zuleitungen zu diesen Buchsen 21 verlaufen im Luftkühler-Teil 5 und werden von dort zu einem Sammel-Stromanschluss der Bestrahlungseinrichtung 1 geführt.

Allen Strahlerenden gemeinsam ist jeweils ein durch Abkanten in asymmetrischer Trogform aus Aluminiumblech geformter Endreflektor 23 zugeordnet, in den jeweils eine der Anzahl der Strahler entsprechende Anzahl von Löchern zum Durchgang der Strahlerenden eingearbeitet ist. Die jenseits der Strahlerenden verlaufende Seitenfläche der Endreflektoren erstreckt sich bis über die Strahlerebene hinaus, so dass eine besonders effiziente Ausnutzung der Strahlung und zudem Vergleichmäßigung des Strahlungsfeldes in diesem Bereichen bewirkt wird.

Den geradlinig verlaufenden Mittenbereichen der Glaskörper 17 der Strahler 9 ist jeweils einzeln ein auswechselbar im Strahlergehäuse 3 gehalterter Hauptreflektor 27 zugeordnet. Die Hauptreflektoren 27 sind in Form von Rinnen mit annähernd quaderförmiger Außenkontur ebenfalls aus AI-Blech durch Abkanten gebildet und mit kleinen Abständen parallel zueinander im Strahlergehäuse aufgereiht. Sie sind mit (in der Figur nicht zu erkennenden) Rast- bzw. Schnappverbindungen in geeigneten Trägerblechen des Strahlergehäuses 3 gehalten und manuell, ohne Zuhilfenahme eines Werkzeugs dort einsetzbar und von dort entnehmbar.

In der Figur ist erkennbar, dass die Tragblechstruktur des Strahlergehäuses 3 zahlreiche Durchbrüche aufweist, durch die vom Gebläselüfter 15 gelieferte Kühlluft hinter und zwischen den End- und Hauptreflektoren entlangstreichen und auch die empfindlichen Strahlerenden beaufschlagen kann, so dass thermische Überlastungen auch im Langzeitbetrieb mit hoher Leistung vermieden werden.

Die Ausführung der Erfindung ist nicht auf dieses Beispiel beschränkt, sondern ebenso in einer Vielzahl von Abwandlungen möglich, die im Rahmen fachgemäßen Handelns liegen. Insbesondere sind sämtliche Merkmalskombinationen der abhängigen Ansprüche als im Schutzbereich der Erfindung liegend anzusehen.

## Patentansprüche

1. Bestrahlungseinrichtung (1) für den technischen Einsatz, mit einer Mehrzahl von lang gestreckten, in oder zwischen dem UV- und IR-Bereich emittierenden Strahlern (9) mit einem über den größten Teil ihrer Gesamterstreckung geradlinig lang gestreckten und an beiden Enden umgebogenen Glaskörper (17) und Steckkontakt-Sockeln (19) und einer Mehrzahl von Hauptreflektorabschnitten (27), die aus Metallblech in einer an die Form der Strahler angepassten Form gebogen und/oder abgekantet sind, mit
einem mehrteiligen, mindestens zum überwiegenden Teil aus Metallblech bestehenden Strahlergehäuse (3, 5, 7), welches einen Strahlerhalterungs-Teil (3) und einen mit diesem lösbar verbundenen Luftkühler-Teil (5) aufweist, wobei im Strahlerhalterungs-Teil an die Steckkontakt-Sockel (19) der Strahler angepasste Buchsen (21) vorgesehen sind, welche durch im Luftkühler-Teil angeordnete Fixierungsmittel (21) fixiert und über ausschließlich im Luftkühler-Teil verlaufende Zuleitungen elektrisch angeschlossen sind.

2. Bestrahlungseinrichtung nach Anspruch 1, **dadurch gekennzeichnet, dass** der Strahlerhalterungs-Teil (3) und der Luftkühler-Teil (5) quaderförmig mit übereinstimmender Länge und Breite ausgeführt sind.

3. Bestrahlungseinrichtung nach Anspruch 1 oder 2, **dadurch gekennzeichnet, dass**
der Luftkühler-Teil (5) ein Lüftergebläse (15) aufnimmt und eine erste und zweite, einander gegenüberliegende Hauptfläche aufweist, wobei auf der ersten Hauptfläche der Strahlerhalterungs-Teil (3) und auf der zweiten Hauptfläche eine Luftfilterplatte (7) montiert ist.

4. Bestrahlungseinrichtung nach Anspruch 3, **dadurch gekennzeichnet, dass** zwischen Gebläselüfter (15) und Luftfilterplatte (7) ein konisch oder als Pyramidenstumpf ausgebildeter, trichterförmig zum Gebläselüfter hin verlaufender Wandungsabschnitt (13) vorgesehen ist.

5. Bestrahlungseinrichtung nach Anspruch 1 oder 2, **dadurch gekennzeichnet, dass**
der Luftkühler-Teil (5) einen Luftkanalanschluss für einen externen Gebläselüfter und eine erste und zweite, einander gegenüberliegende Hauptfläche aufweist, wobei auf der ersten Hauptfläche der Strahlerhalterungs-Teil montiert und die zweite Hauptfläche geschlossen ist.

6. Bestrahlungseinrichtung nach einem der vorangehenden Ansprüche, wobei die Hauptreflektorabschnitte (27) als separate Hauptreflektoren ausgebildet und einzeln auswechselbar und unabhängig von den Strahlern (9) in einem Strahlergehäuse gehaltert sind.

7. Bestrahlungseinrichtung nach Anspruch 6, **dadurch gekennzeichnet, dass** die Hauptreflektoren (27) eine im Wesentlichen der Länge eines geradlinigen Abschnitts der Strahler (9) entsprechende Länge haben und Sockelabschnitte der Strahler jenseits der Enden der Hauptreflektoren im Strahlergehäuse (3) angeordnet sind.

8. Bestrahlungseinrichtung nach Anspruch 6 oder 7, **dadurch gekennzeichnet, dass**
die Hauptreflektoren (27) mittels einer Rast- bzw. Klemmverbindung im Strahlergehäuse (3) befestigt sind, die insbesondere ohne Werkzeug lösbar ist.

9. Bestrahlungseinrichtung nach einem der Ansprüche 6 - 8, **dadurch gekennzeichnet, dass**
die Hauptreftektoren (27) die Form einer in einen Quader einbeschriebenen Rinne, insbesondere mit W- oder V-Profil, aufweisen.

10. Bestrahlungseinrichtung nach einem der Ansprüche 6 - 9, **dadurch gekennzeichnet, dass**
die Strahler seitlich gegenüber der Linie ihrer Längserstreckung versetzte und senkrecht zu dieser Linie verlaufende Sockelabschnitte (19) aufweisen und den Sockelabschnitten Endreflektorabschnitte (23) zugeordnet sind, welche für eine Mehrzahl von Strahler (9) gemeinsam durch aus Metallblech gebogene und/oder abgekantete und im Strahlergehäuse separat von den Hauptreflektoren (27) befestigte Endreflektoren gebildet sind.

11. Bestrahlungseinrichtung nach Anspruch 10, **dadurch gekennzeichnet, dass**
die Strahler (9) als NIR-Strahler mit einem zum Sockelabschnitt umgebogenen Strahlerkörper mit durchgehenden Glühfaden ausgebildet sind und die Endreflektoren (23) eine hieran angepasste Trogform mit verschieden hohen und/oder unterschiedlich schräg stehenden Reflektorwänden aufweisen.

12. Bestrahlungseinrichtung nach einem der Ansprüche 6 - 11, **dadurch gekennzeichnet, dass**
das Strahlergehäuse (3) eine sich oberhalb von Oberkanten der Hauptreflektoren (27) und optionalen Endreftektoren (23) erstreckende Führung (25) zur Aufnahme einer Schutzscheibe aufweist.

13. Bestrahlungseinrichtung nach einem der Ansprüche 6 -12, **dadurch gekennzeichnet, dass**
Außenwandungen der Hauptreflektoren (27) derart geformt und die Hauptreflektoren derart im Strahlergehäuse (3) gehaltert sind, dass zwischen Ihnen erste Kühlluft-Durchgänge gebildet sind.

14. Bestrahlungseinrichtung nach einem der Ansprüche 10 - 13, **dadurch gekennzeichnet, dass**
in den Endreflektoren (23) zweite Kühlluft-Durchgänge zur Kühlung der Strahlerenden gebildet sind.

## Claims

1. An irradiating device (1) for technical use comprising a plurality of elongate radiators (9) emitting in or between the UV range and IR range, each of which having a glass body (17) which along the larger part of their overall extension extends straight and is bent at both ends thereof and having plug contact sockets (19) and a plurality of main reflector sections (27) which are folded of sheet metal in a shape adapted to the shape of the radiators, comprising
a multi-part radiator housing (3, 5, 7) at least mainly consisting of sheet metal and comprising a radiator supporting part (3) and an air cooler part (5) releasably attached to same, wherein within the radiator supporting part, sockets (19) for the bases (21) of the radiators are provided which are fixed by fixing means (21) arranged in the air cooler part and electrically connected via supply lines extending exclusively within the air cooler part.

2. The irradiating device according to claim 1, **characterized in that** the radiator supporting part (3) and the air cooler part (5) are realized in a cuboid shape of a corresponding length and width.

3. The irradiating device according to claim 1 or 2, **characterized in that** the air cooler part (5) accommodates a ventilation fan (15) and comprises a first and a second main surface opposite each other, with the radiator supporting part (3) being mounted to the first main surface and an air filter plate (7) to the second main surface.

4. The irradiating device according to claim 3, **characterized in that** between the ventilation fan (15) and the air filter plate (7), a wall section (13) formed to be conical or as a truncated pyramid is provided extending in a funnel shape towards the ventilating fan.

5. The irradiating device according to claim 1 or 2, **characterized in that** the air cooler part (5) comprises an air duct connection for an external ventilating fan and a first and a second main surface opposite each other, with the radiator supporting part being mounted to the first main surface and the second main surface being closed.

6. The irradiating device according to one of the preceding claims, wherein the main reflector sections (27) are formed as separate main reflectors and are individually exchangeable and supported to be independent of the radiators (9) in a radiator housing.

7. The irradiating device according to claim 6, **characterized in that** the main reflectors (27) have a length substantially corresponding to the length of a rectilinear section of the radiators (9), and base sections of the radiators are disposed beyond the ends of the main reflectors within the radiator housing (3).

8. The irradiating device according to claim 6 or 7, **characterized in that** the main reflectors (27) are secured within the radiator housing (3) by means of a latching or clamping connection, which in particular is releasable without a tool.

9. The irradiating device according to one of claims 6-8, **characterized in that** the main reflectors (27) comprise the form of a groove inscribed in a cuboid, in particular of a W or V profile.

10. The irradiating device according to one of claims 6-9, **characterized in that** the radiators comprise base sections (19) laterally offset with respect to the line of the longitudinal extension thereof and extending perpendicular to said line, and the base sections are assigned end reflector sections (23) which are formed in common for a plurality of radiators (9) by end reflectors bent and/or folded from sheet metal and attached within the radiator housing separately from the main reflectors (27).

11. The irradiating device according to claim 10, **characterized in that** the radiators (9) are formed as NIR radiators having a radiator body bent towards the base section and including a continuous filament, and the end reflectors (23) comprise a trough shape adapted thereto having reflector walls of various heights and/or different inclinations.

12. The irradiating device according to one of claims 6-11, **characterized in that** the radiator housing (3) comprises a guide (25) for receiving a protective glass and extending above the upper edges of the main reflectors (27), and optional end reflectors (23).

13. The irradiating device according to one of claims 6-12, **characterized in that** outer walls of the main reflectors (27) are shaped and the main reflectors supported within the radiator housing (3) in such a manner that first cooling air passages are formed between them.

14. The irradiating device according to one of claims 10-13, **characterized in that** second cooling air passages are formed within the end reflectors (23) for cooling the radiator ends.

## Revendications

1. Dispositif d'irradiation (1) à usage technique, doté d'une pluralité d'irradiateurs (9) allongés qui émettent dans ou entre la gamme des UV et des IR, comprenant un corps en verre (17) allongé de manière rectiligne sur la majeure partie de leur extension totale et recourbé aux deux extrémités et des culots de contact enfichables (19), et une pluralité de portions de réflecteurs principaux (27) qui sont cintrés et/ou repliés en tôle métallique dans une forme adaptée à la forme des irradiateurs, comprenant
un boîtier d'irradiateurs (3, 5, 7) en plusieurs parties, composé au moins pour la majeure partie de tôle métallique, et qui présente une partie de maintien d'irradiateurs (3) et une partie de refroidisseurs à air (5) reliée de manière détachable à celle-ci, sachant que des douilles (21) adaptées aux culots de contact enfichables (19), qui sont fixées par des moyens de fixation (21) disposés dans la partie de refroidisseurs à air et sont raccordés électriquement via des câbles d'alimentation passant exclusivement dans la partie de refroidisseurs à air, sont prévues dans la partie de maintien d'irradiateurs.

2. Dispositif d'irradiation selon la revendication 1, **caractérisé en ce que**
la partie de maintien d'irradiateurs (3) et la partie de refroidisseurs à air (5) sont exécutées en forme parallélépipédique à longueur et largeur concordantes.

3. Dispositif d'irradiation selon la revendication 1 ou 2, **caractérisé en ce que**
la partie de refroidisseurs à air (5) loge une soufflante à ventilateur (15) et présente une première et une deuxième face principale opposées l'une à l'autre, sachant que la partie de maintien d'irradiateurs (3) est montée sur la première face principale et une plaque de filtre à air (7) est montée sur la deuxième face principale.

4. Dispositif d'irradiation selon la revendication 3, **caractérisé en ce que**
une portion de paroi (13) de forme conique ou de la forme d'un tronc pyramidal s'étendant en forme d'entonnoir vers le ventilateur de soufflante est prévue entre le ventilateur de soufflante (15) et la plaque de filtre à air (7).

5. Dispositif d'irradiation selon la revendication 1 ou 2, **caractérisé en ce que**
la partie de refroidisseurs à air (5) présente un raccord de conduit d'air pour un ventilateur de soufflante externe et une première et une deuxième face principale opposées l'une à l'autre, sachant que la partie de maintien d'irradiateurs est montée sur la première face principale et que la deuxième face principale est fermée.

6. Dispositif d'irradiation selon l'une des revendications précédentes, sachant que
les portions de réflecteurs principaux (27) sont constituées comme réflecteurs principaux séparés et sont échangeables individuellement et maintenus dans un boîtier d'irradiateurs indépendamment des irradiateurs (9).

7. Dispositif d'irradiation selon la revendication 6, **caractérisé en ce que**
les réflecteurs principaux (27) ont une longueur qui correspond sensiblement à la longueur d'une portion rectiligne des irradiateurs (9) et **en ce que** des portions de culots des irradiateurs sont disposées dans le boîtier d'irradiateurs (3) au-delà des extrémités des réflecteurs principaux.

8. Dispositif d'irradiation selon la revendication 6 ou 7, **caractérisé en ce que**
les réflecteurs principaux (27) sont fixés dans le boîtier d'irradiateurs (3) moyennant une liaison à encliquetage ou à blocage qui est en particulier détachable sans outil.

9. Dispositif d'irradiation selon l'une des revendications 6 à 8, **caractérisé en ce que**
les réflecteurs principaux (27) présentent la forme d'une goulotte inscrite dans un parallélépipède, en particulier à profil en W ou en V.

10. Dispositif d'irradiation selon l'une des revendications 6 à 9, **caractérisé en ce que**
les irradiateurs présentent des portions de culots (19) décalées latéralement par rapport à la ligne de leur extension longitudinale et perpendiculaires à cette ligne et **en ce que** des portions de réflecteurs d'extrémité (23), qui sont constituées conjointement pour une pluralité d'irradiateurs (9) par des réflecteurs d'extrémité cintrés et/ou repliés en tôle métallique et fixés dans le boîtier d'irradiateurs de manière séparée des réflecteurs principaux (27), sont attribuées aux portions de culots.

11. Dispositif d'irradiation selon la revendication 10, **caractérisé en ce que**
les irradiateurs (9) sont constitués comme irradiateurs à infrarouge proche avec un corps d'irradiateur recourbé vers la portion de culot et présentant des fils incandescents continus et **en ce que** les réflecteurs d'extrémité (23) présentent une forme d'auge adaptée à celui-ci et présentant des parois de réflecteur de diverse hauteur et/ou d'inclinaison différente.

12. Dispositif d'irradiation selon l'une des revendications 6 à 11, **caractérisé en ce que**
le boîtier d'irradiateurs (3) présente un guidage (25) qui s'étend au-dessus de bords supérieurs des réflecteurs principaux (27) et de réflecteurs d'extrémité (23) optionnels pour le logement d'une vitre de protection.

13. Dispositif d'irradiation selon l'une des revendications 6 à 12, **caractérisé en ce que**
des parois extérieures des réflecteurs principaux (27) sont formées de telle façon et les réflecteurs principaux sont maintenus dans le boîtier d'irradiateurs (3) de telle façon que des premiers passages d'air de refroidissement sont formés entre eux.

14. Dispositif d'irradiation selon l'une des revendications 10 à 13, **caractérisé en ce que**
des deuxièmes passages d'air de refroidissement sont formés dans les réflecteurs d'extrémité (23) pour le refroidissement des extrémités d'irradiateurs.
